# EUROPÄISCHE PATENTSCHRIFT

(11) **EP 4 234 932 B1**
(45) Veröffentlichungstag und Bekanntmachung des Hinweises auf die Patenterteilung: **09.04.2025**
(21) Anmeldenummer: 23179555.0
(22) Anmeldetag: 15.06.2023
(51) Int. Cl.: F04C 18/02, F04C 23/00, F04C 25/02, F04C 29/00

(54) **SCROLLPUMPE MIT VERBESSERTEM ZUGANG ZUM ANSAUGBEREICH ZU MONTAGEZWECKEN**
SCROLL PUMP WITH IMPROVED ACCESS TO SUCTION AREA FOR MOUNTING PURPOSES
POMPE À SPIRALES AVEC ACCÈS AMÉLIORÉ À LA ZONE D'ASPIRATION À DES FINS DE MONTAGE

(43) Veröffentlichungstag der Anmeldung: 30.08.2023
(73) Patentinhaber: Pfeiffer Vacuum Technology AG, 35614 Asslar (DE)
(72) Erfinder: SCHÄFER, Heiko, 35606 Solms (DE); SCHÄFER, Maik, 35796 Weinbach (DE); BECKER, Jonas, 35649 Bischoffen (DE); SÖHNGEN, Wolfgang, 35647 Waldsolms (DE); HOFMANN, Jan, 35305 Grünberg (DE); LATTA, Sebastian, 35578 Wetzlar (DE)
(74) Vertreter: Manitz Finsterwald Patent- und Rechtsanwaltspartnerschaft mbB

(56) Entgegenhaltungen:
- JP-A- 2001 304 142
- US-A- 4 552 517
- US-A- 6 123 517
- US-B2- 10 221 852

## Beschreibung

Die vorliegende Erfindung betrifft eine Scrollpumpe gemäß dem Oberbegriff des Anspruchs 1, wie sie der Art nach im Wesentlichen beispielsweise aus der US 6 123 517 A bekannt geworden ist. Eine der Art nach vergleichbare Scrollpumpe geht ferner aus der US 10 221 852 B2 hervor.

Weitergehender Stand der Technik ergibt sich ferner aus den Druckschriften EP 3 153 708 B1 und EP 3 647 599 B1.

Eine Scrollpumpe ist eine gegen Atmosphärendruck verdichtende Verdrängerpumpe, die sich unter anderem als Kompressor einsetzen lässt. Eine Scrollvakuumpumpe kann zur Erzeugung eines Vakuums in einem an den Gaseinlass angeschlossenen Rezipienten verwendet werden.

Scrollvakuumpumpen werden auch als Spiralvakuumpumpen oder Spiralfördereinrichtungen bezeichnet. Das einer Scrollpumpe zugrundeliegende Pumpprinzip ist aus dem Stand der Technik grundsätzlich bekannt und wird daher nachfolgend nur in aller Kürze erläutert.

Eine Pumpstufe einer Scrollpumpe weist zwei ineinander verschachtelte bzw. ineinander gesteckte, beispielsweise archimedische Spiralzylinder auf, welche nachfolgend auch lediglich als Spiralen bezeichnet werden. Jeder Spiralzylinder besteht dabei aus zumindest einer äquidistanten Spiralwand mit einer an einer Stirnseite der Spiralwand vorgesehenen Trägerplatte, wobei die äußeren Windungen des Spiralzylinders, beispielsweise die zwei oder drei äußersten Windungen des Spiralzylinders, durch Wandabschnitte gebildet werden können, die vom Mittelpunkt der Spiralen jeweils einen in Umfangsrichtung konstanten Abstand aufweisen. Auch wenn diese Wandabschnitte somit streng genommen keine Spiralabschnitte bilden, werden sie im Kontext der vorliegenden Erfindung der Spirale zugerechnet und als Windungen derselben bezeichnet.

Die Spiralzylinder sind dabei so ineinandergesteckt, dass die beiden Spiralzylinder abschnittsweise halbmond- bzw. sichelförmige Volumina umschließen. Eine der beiden Spiralen ist dabei unbeweglich bzw. feststehend im Gehäuse der Pumpe angeordnet, wohingegen die andere Spirale mitsamt ihrer Trägerplatte über einen Exzenterantrieb auf einer kreisförmigen Bahn bewegt werden kann, weshalb diese Spirale zusammen mit ihrer Trägerplatte auch als Orbiter bezeichnet wird. Die beweglich Spirale führt somit eine sogenannte zentralsymmetrische Oszillation aus, was auch als "Wobbeln" oder "Orbitieren" bezeichnet wird. Ein zwischen den Spiralzylindern eingeschlossenes halbmondförmiges Volumen wandert während des Orbitierens der beweglichen Spirale innerhalb der Spiralen zunehmend nach innen, wodurch mittels des wandernden Volumens Prozessgas von einem radial außenliegenden Gaseinlass nach radial zu einem in der Spiralmitte befindlichen Gasauslass gefördert wird.

Der Exzenterantrieb bzw. dessen Exzenterwelle befindet sich in dem Gehäuse der Pumpe auf der der Spirale des Orbiters abgewandten Seite der Trägerplatte und ist von einer verformbaren Hülse, wie beispielsweise einem Wellbalg umgeben, der einerseits zur Abdichtung des Antriebs gegenüber dem Ansaugbereich und andererseits als Drehsicherung für den Orbiter dient, da sich dieser andernfalls ohne eine Drehsicherung um sich selbst drehen könnte. Um diese Drehsicherung zu gewährleisten, ist die Hülse bzw. der Wellbalg an einem ersten Ende mit der Trägerplatte verbunden, wohingegen das dem ersten Ende gegenüberliegende zweite Ende der Hülse bzw. des Wellbalgs mittels mehrerer Befestigungsmittel im Inneren des Gehäuses am Gehäusegrund verschraubt ist.

Die Baugruppe bestehend aus Orbiter und Wellbalg wird dabei im Rahmen der Pumpenmontage vormontiert, so dass die in Rede stehende Baugruppe anschließend als Einheit in das Pumpengehäuse eingesetzt werden kann, woraufhin das zweite Ende der Hülse bzw. des Wellbalgs am Gehäusegrund mit den in Rede stehenden Befestigungsmitteln verschraubt werden muss.

Da zwischen dem Orbiter und insbesondere dessen Trägerplatte und dem Gehäuse ein umlaufender Ringspalt ausgebildet ist, kann durch diesen ein entsprechendes Werkzeug in den Ansaugbereich bis hin zu den in Rede stehenden Befestigungsmitteln geführt werden, um diese zur Anbringung des zweiten Endes der Hülse am Gehäusegrund verschrauben zu können.

Zur Verbesserung des Saugvermögens bestehender Scrollvakuumpumpen ist es jedoch erwünscht, dass der Orbiter und insbesondere dessen Trägerplatte einen möglichst großen Durchmesser aufweist. Dies führt jedoch dazu, dass der Ringspalt zwischen Trägerplatte und Pumpengehäuse zu klein ist/wird, als dass durch diesen hindurch in der zuvor beschriebenen Art und Weise ein Werkzeug in den Ansaugbereich der Pumpe zur Betätigung der Befestigungsmittel eingeführt werden kann.

Der Erfindung liegt daher die Aufgabe zugrunde, bei einer gattungsgemäßen Scrollpumpe den Zugang zum Ansaugbereich für Montagezwecke zu verbessern.

Diese Aufgabe wird mit einer Scrollpumpe, insbesondere einer Scrollvakuumpumpe, mit den Merkmalen des Anspruchs 1 oder denen des Anspruchs 12 gelöst.

Gemäß Anspruch 1 wird die Aufgabe insbesondere dadurch gelöst, dass in der Trägerplatte eine erste, eine zweite und zumindest eine dritte Durchgangsöffnung ausgebildet sind, die in Umfangsrichtung gleichmäßig verteilt um den Mittelpunkt der Spirale angeordnet sind. Beispielsweise können sich die Durchgangsöffnungen auf einem zum Mittelpunkt der Spirale konzentrischen Kreis befinden und in Umfangsrichtung gleichmäßig beabstandet voneinander angeordnet sein. Der Abstand von der ersten Durchgangsöffnung zu der zweiten Durchgangsöffnung ist somit gleich groß wie der Abstand von der zweiten Durchgangsöffnung zu der dritten Durchgangsöffnung.

Auch wenn mehr als drei Durchgangsöffnungen in der Trägerplatte ausgebildet sind, können diese in entsprechender Weise in Umfangsrichtung gleichmäßig voneinander beabstandet sein. Dadurch, dass mehrere Durchgangsöffnungen in der Trägerplatte ausgebildet sind, sind die Befestigungsmittel zur Anbringung des zweiten Endes der Hülse am Gehäusegrund besonders leicht zugänglich. So sind nämlich die Befestigungsmittel um den Umfang der Hülse verteilt angeordnet, so dass von ein und derselben Durchgangsöffnung aus nicht alle Befestigungsmittel mittels eines entsprechenden Werkzeugs zugänglich sind. Dadurch, dass in der erfindungsgemäßen Art und Weise jedoch die Durchgangsöffnungen ebenfalls in Umfangsrichtung beabstandet voneinander angeordnet sind, wird somit ein erleichterter Zugang zu allen Befestigungsmitteln geschaffen.

Bei der Dimensionierung des Orbiters muss somit keine Rücksicht darauf genommen werden, dass der Ringspalt zwischen Trägerplatte und Pumpengehäuse groß genug ist, dass durch diesen ein Werkzeug zur Anbringung der Hülse bzw. des Wellbalgs am Gehäusegrund hindurch geführt werden kann. Vielmehr kann die Trägerplatte des Orbiters zugunsten der Verbesserung des Saugvermögens so groß dimensioniert werden, dass sie im Rahmen ihrer orbitierenden Bewegung gerade nicht mit der Innenwand des Pumpengehäuses kollidiert, ohne dass hierdurch die Montage der Hülse bzw. des Wellbalgs erschwert wird, da diese in der erfindungsgemäßen Art und Weise durch die speziell in der Trägerplatte ausgebildeten Durchgangsöffnungen erfolgen kann, weshalb diese auch als Montageöffnungen bezeichnet werden können.

Im Folgenden wird nun auf bevorzugte Ausführungsformen der Erfindung eingegangen. Weitere Ausführungsformen können sich auch aus den abhängigen Ansprüchen, der Figurenbeschreibung sowie den Zeichnungen selbst ergeben.

Damit ein durch die Durchgangsöffnung hindurchzuführendes Werkzeug an dem Wellbalg, der sich auf der der Spirale des Orbiters abgewandten Seite der Trägerplatte befindet, zu Montagezwecken vorbei geführt werden kann, kann es gemäß einer Ausführungsform vorgesehen sein, dass die Durchgangsöffnungen in der Trägerplatte zwischen in radialer Richtung aufeinanderfolgende Windungen der Spirale ausgebildet sind, insbesondere zwischen den beiden äußersten Windungen. Unter Umständen kann es sogar sinnvoll sein, die Durchgangsöffnungen radial außerhalb der äußersten Windung der Spirale in der Trägerplatte auszubilden.

Gemäß einer weiteren Ausführungsform kann es insbesondere vorgesehen sein, dass die Anzahl der Befestigungsmittel der Anzahl der Durchgangsöffnungen in der Trägerplatte entspricht. Jedem Befestigungsmittel ist somit gewissermaßen eine damit ausgerichtete Durchgangsöffnung zugeordnet, so dass jedes Befestigungsmittel mittels eines Werkzeugs leicht zugänglich und betätigt werden kann, ohne dass die Gefahr besteht, dass das Werkzeug von dem Befestigungsmittel aufgrund einer unerwünschten Schräg- bzw. Schiefstellung des Werkzeugs abrutscht.

Wie zuvor erläutert wurde, werden die Durchgangsöffnungen in der Trägerplatte in der erfindungsgemäßen Art und Weise vorgesehen, da bei entsprechend großer Dimensionierung des Orbiters bzw. dessen Trägerplatte der Ringspalt zwischen Trägerplatte und Pumpengehäuse zu klein ist, um ein Werkzeug durch den Ringspalt hindurch in den Ansaugbereich der Pumpe einführen zu können. Die Reduzierung der Größe des Ringspalts hat jedoch gleichermaßen zur Folge, dass das Prozessgas aus dem Ansaugbereich nicht mehr vollkommen ungehindert an der Trägerplatte vorbei in die Pumpstufe strömen kann.

Dementsprechend kann es gemäß einer weiteren Ausführungsform vorgesehen sein, dass im Umfangsrand der Trägerplatte eine Einbuchtung bzw. eine Aussparung ausgebildet ist, durch die das Prozessgas aus dem Ansaugbereich in axialer Richtung direkt in die Pumpstufe gesaugt werden kann. Gemäß einer bevorzugten Ausführungsform kann es dabei insbesondere vorgesehen sein, dass die in Rede stehende Einbuchtung in eine der Durchgangsöffnungen übergeht. Die betroffene Durchgangsöffnung geht somit in radialer Richtung in die Einbuchtung über, so dass gewissermaßen eine besonders große Montageöffnung entsteht, durch welche hindurch auch schwer zugängliche Bereiche im Ansaugbereich zu Wartungs- oder Montagezwecken zugänglich sind.

Da das Montagewerkzeug durch die Spirale des Orbiters in die Durchgangsöffnung eingeführt werden muss, ist die maximal mögliche Schrägstellung des Werkzeugs durch die Wandhöhe der Spirale begrenzt. Damit dennoch die Befestigungsmittel durch die Durchgangsöffnungen in der gewünschten Weise zu Montagezwecken zugänglich sind, kann es gemäß einer weiteren Ausführungsform vorgesehen sein, dass jede der Durchgangsöffnungen an einer jeweiligen Stelle der Trägerplatte ausgebildet ist, die derart gewählt ist, dass eine gedachte Gerade, auf der eine Durchgangsöffnung und das dieser Durchgangsöffnung am nächsten gelegene Befestigungsmittel liegen, keinen Schnittpunkt mit der Spirale des Orbiters aufweist. Zu Betätigungszwecken der Befestigungsmittel kann somit ein Werkzeug durch die Durchgangsöffnungen hindurchgeführt werden, ohne dabei mit der Spirale des Orbiters zu kollidieren.

Da das durch den Orbiter hindurch transportierte Prozessgas die Tendenz aufweist, in den Ansaugbereich zurückzuströmen, und zwar insbesondere durch die in der Trägerplatte ausgebildeten Durchgangsöffnungen, kann es gemäß einer weiteren Ausführungsform vorgesehen sein, dass jede Durchgangsöffnung, außer gegebenenfalls jener, in die gegebenenfalls die zuvor erwähnte Einbuchtung übergeht, ein die jeweilige Durchgangsöffnung abdichtendes Verschlusselement wie beispielsweise eine Schraube aufnimmt. Die Verschlusselemente können beispielsweise in die jeweiligen Durchgangsöffnungen eingeschraubt sein, um diese abzudichten, so dass durch die Pumpstufe bereits verdichtetes Prozessgas durch die Durchgangsöffnungen nicht zurück in den Ansaugbereich der Pumpe strömen kann.

Gemäß einer weiteren Ausführungsform kann es zusätzlich zu der Ausgestaltung der Trägerplatte mit zumindest einer Durchgangsöffnung vorgesehen sein, dass das Gehäuse an einer Stelle radial außerhalb des Orbiters zumindest drei radiale Ausbuchtungen aufweist, durch die der Gehäusebereich, der sich auf der der Spirale des Orbiters abgewandten Seite der Trägerplatte befindet, für ein Werkzeug zu Montagezwecken zugänglich ist. Beispielsweise kann das Gehäuse in einer Radialebene, in der sich die Trägerplatte des Orbiters befindet, eine rechteckige und insbesondere eine quadratische Querschnittsgestalt aufweisen, so dass durch die Ecken des Rechtecks radial außerhalb der Trägerplatte die in Rede stehenden Ausbuchtungen gebildet werden.

Da auch durch die in Rede stehenden Ausbuchtungen Prozessgas zurück in den Ansaugbereich der Pumpe strömen kann, kann es gemäß einer weiteren Ausführungsform vorgesehen sein, dass in jede Ausbuchtung ein komplementär zu der jeweiligen Ausbuchtung ausgebildeter Verschlusskörper lösbar eingepasst ist.

Wie die Durchgangsöffnungen der Trägerplatte können auch die Ausbuchtungen gleichmäßig beabstandet voneinander vorgesehen sein, so dass beispielsweise der Abstand von einer ersten Ausbuchtung zu einer zweiten Ausbuchtung gleich groß ist wie der Abstand von der zweiten Ausbuchtung zu einer dritten Ausbuchtung. Somit sind durch die in Rede stehenden Ausbuchtungen sämtliche Bereiche des Ansaugbereichs der Pumpe gleich gut zugänglich.

Da die Befestigungsmittel zur Anbringung des zweiten Endes der Hülse am Gehäusegrund gleichmäßig beabstandet um die Hülse vorgesehen sind, kann es sich gemäß einer weiteren Ausführungsform anbieten, dass die Anzahl der Ausbuchtungen gleich groß ist, wie die Anzahl der Befestigungsmittel, so dass jedem Befestigungsmittel gewissermaßen eine Ausbuchtung zugeordnet ist, durch welche hindurch das jeweilige Befestigungsmittel mittels eines geeigneten Werkzeugs zu Montagezwecken zugänglich ist.

Im Falle, dass jedoch die Trägerplatte an ihrem Umfangsrand mit einer Einbuchtung ausgebildet ist, durch die das Einströmen von Prozessgas in den Orbiter erleichtert wird, kann es in diesem Falle ausreichend sein, dass die Anzahl der Ausbuchtungen um eins geringer ist als die Anzahl der Befestigungsmittel, da eines der Befestigungsmittel durch die Einbuchtung der Trägerplatte zugänglich ist.

Wie bereits zuvor erläutert wurde, kann es sinnvoll sein, die Durchgangsöffnungen radial außerhalb der äußersten Windung der Spirale in der Trägerplatte auszubilden. Wird der Abstand einer Durchgangsöffnung zum Mittelpunkt der Spirale noch weiter vergrößert, so kann in diesem Falle die Durchgangsöffnung sogar in den Umfangsrand der Trägerplatte übergehen. Die Durchgangsöffnung weißt in diesem Falle also keine umlaufende Berandung auf, sondern öffnet sich zum Umfangsrand der Trägerplatte und geht in diesen über.

Gemäß einer Ausführungsform der vorliegenden ist es daher zusätzlich oder alternativ zu der Ausgestaltung der Trägerplatte mit mehreren Durchgangsöffnungen in der Trägerplatte vorgesehen, dass in dem Umfangsrand eine Einbuchtung ausgebildet ist, die als Montageöffnung genutzt werden kann, durch die der Gehäusebereich, der sich auf einer der Spirale des Orbiters abgewandten Seite der Trägerplatte befindet, für ein Werkzeug zu Montagezwecken zugänglich ist.

Gemäß einer speziellen Ausführungsform kann es dabei vorgesehen sein, dass die Spirale mehrere in radialer Richtung aufeinanderfolgende Windungen umfasst, wobei die Einbuchtung einen Umfangsabschnitt umfasst, der radial außerhalb der äußersten Windung der Spirale gelegen ist und sich in Umfangsrichtung in Bezug auf den Mittelpunkt der Spirale über einen Bogenwinkel zwischen 10° und 30°, insbesondere zwischen 15° und 25° und vorzugsweise zwischen 18° und 22°, erstreckt. Sofern hier davon die Rede ist, dass der Umfangsabschnitt radial außerhalb der äußersten Windung der Spirale gelegen ist, so bedeutet dies, dass der Umfangsabschnitt auf seiner radial innenliegenden Seite von einem Abschnitt der äußersten Windung der Spirale beflankt wird. Aufgrund der Tatsache, dass sich der Umfangsabschnitt in Umfangsrichtung über einen verhältnismäßig großen Bogenwinkel hinwegerstreckt, sind somit durch diesen Umfangsabschnitt beliebige Abschnitte des Gehäusebereichs, der sich auf einer der Spirale des Orbiters abgewandten Seite der Trägerplatte befindet, für ein Werkzeug zu Montagezwecken zugänglich. Darüber hinaus kann durch den Umfangsabschnitt das Prozessgas aus dem Ansaugbereich in axialer Richtung direkt in die Pumpstufe und somit mit nur geringen Strömungsverlusten gesaugt werden.

Um sowohl die Zugänglichkeit des Ansaugbereichs als auch den Zutritt von Prozessgas in die Pumpstufe weiter zu verbessern, kann es gemäß einer weiteren Ausführungsform vorgesehen sein, dass die Einbuchtung einen Radialabschnitt umfasst, in den der Umfangsabschnitt an einem Ende übergeht und der sich von dem Umfangsrand der Trägerplatte in radialer Richtung nach innen bis über die äußerste Windung der Spirale erstreckt, was bedeutet, dass die äußerste Windung der Spirale im Bereich des Radialabschnitts durch denselben unterbrochen ist.

Im Folgenden wird die Erfindung nun rein exemplarisch unter Bezugnahme auf die Zeichnungen beschrieben, in denen:
- Fig. 1: eine herkömmliche Scrollvakuumpumpe in einer Schnittdarstellung zeigt;
- Fig. 2: eine Draufsicht auf den Orbiter in einer erfindungsgemäß ausgebildeten Scrollvakuumpumpe zeigt; und
- Fig. 3: eine Schnittdarstellung des Abschnitts der Scrollvakuumpumpe der Fig. 3 gemäß der Schnittführung R-R zeigt.

Die Fig. 1 zeigt eine als Scrollpumpe 10 ausgebildete Vakuumpumpe. Diese umfasst ein erstes Gehäuseelement 12 und ein damit über Schrauben 15 verbundenes zweites Gehäuseelement 14, wobei das zweite Gehäuseelement 14 eine pumpaktive Struktur aufweist, nämlich eine feststehende Spiralwand 16. Das zweite Gehäuseelement 14 bildet also ein feststehendes Spiralbauteil der Scrollvakuumpumpe 10. Die Spiralwand 16 wirkt mit einer Spiralwand 18 zusammen, die an einer beweglichen Trägerplatte 20 ausgebildet ist und zusammen mit dieser den Orbiter 21 der Scrollvakuumpumpe 10 bildet, der zum Erzeugen einer Pumpwirkung über eine Exzenterwelle 22 exzentrisch angetrieben wird. Dabei wird ein zu pumpendes Prozessgas von einem Einlass 24, welcher in dem ersten Gehäuseelement 12 definiert ist, zu einem Auslass 26 gefördert, welcher in dem zweiten Gehäuseelement 14 definiert ist.

Wie insbesondere der Fig. 2 entnommen werden kann, werden bei der hier dargestellten Ausführungsform die äußeren beiden Windungen 19 der Spiralwand 18 durch Wandabschnitte gebildet, die vom Mittelpunkt der Spiralen 18 jeweils einen in Umfangsrichtung konstanten Abstand aufweisen. Auch wenn diese Wandabschnitte somit streng genommen keine Spiralabschnitte bilden, werden sie im Kontext der vorliegenden Erfindung der Spirale 18 zugerechnet und als Windungen 19 derselben bezeichnet. Die Prinzipien der vorliegenden Erfindung gelten jedoch gleichermaßen für Ausgestaltungen, bei denen sich die Spiralwindungen vom Mittelpunkt der Spirale in Richtung ihres freien Endes kontinuierlich aufweiten.

Die Exzenterwelle 22 wird durch einen Elektromotor 28 angetrieben und durch zwei Wälzlager 30 gelagert. Die Exzenterwelle 22 umfasst einen exzentrisch zu ihrer Rotationsachse angeordneten Exzenterzapfen 32, der über ein weiteres Wälzlager 34 seine exzentrische Auslenkung an das bewegliche Spiralbauteil 20 überträgt.

An der beweglichen Trägerplatte 20 ist zur Abdichtung des Antriebs außerdem ein in Fig. 1 linksseitiges erstes Ende eines Wellbalgs 36 befestigt, dessen rechtsseitiges zweites Ende am Gehäusegrund des ersten Gehäuseelement 12 befestigt ist. Das linksseitige erste Ende des Wellbalgs 36 folgt der Auslenkung der beweglichen Trägerplatte 20. Der die Exzenterwelle 22 umgebende Wellbalg 36 ist biegsam, jedoch in sich torsionssteif ausgebildet und verhindert somit aufgrund der Tatsache, dass er einerseits an der Trägerplatte 20 und andererseits an dem ersten Gehäuseelement 12 befestigt ist, dass sich die Trägerplatte 20 bzw. der Orbiter 21 um sich selbst drehen kann.

Die Scrollvakuumpumpe 10 umfasst ferner einen Lüfter 38 zur Erzeugung eines Kühlluftstromes 46. Für diesen Kühlluftstrom 46 ist eine Luftleithaube 40 vorgesehen, an der auch der Lüfter 38 befestigt ist. Die Luftleithaube 40 und die Gehäuseelemente 12 und 14 sind derart geformt, dass der Kühlluftstrom 46 im Wesentlichen das gesamte Pumpengehäuse umströmt und somit eine gute Kühlleistung erreicht.

Die Scrollvakuumpumpe 10 umfasst ferner ein Elektronikgehäuse 42, in dem eine Steuerungseinrichtung und Leistungselektronikkomponenten zum Antrieb des Motors 28 angeordnet sind. Das Elektronikgehäuse 42 bildet außerdem einen Standfuß der Pumpe 10. Zwischen dem Elektronikgehäuse 42 und dem ersten Gehäuseelement 12 ist ein Kanal 44 ausgebildet, durch den der vom Lüfter 38 erzeugte Luftstrom 46 am ersten Gehäuseelement 12 und auch am Elektronikgehäuse 42 entlanggeführt wird, sodass beide wirksam gekühlt werden.

Wie bereits zuvor erwähnt wurde, ist das rechtsseitige zweite Ende des Wellbalgs 36 am Gehäusegrund des ersten Gehäuseelements 12 befestigt, und zwar mittels mehrerer Befestigungselemente 50, welche gleichmäßig beabstandet um den Wellbalg 36 herum angeordnet sind, siehe Fig. 3. Da die Baugruppe bestehend aus Orbiter 21 und Wellbalg 36 im Rahmen der Pumpenmontage vormontiert und anschließend als Einheit in das erste Gehäuseelement 12 eingesetzt wird, müssen die in Rede stehenden Befestigungselemente 50 für ein Montagewerkzeug zugänglich sein, um am Gehäusegrund des ersten Gehäuseelements 12 angebracht werden zu können. Da bei der in der Fig. 1 dargestellten Scrollvakuumpumpe 10 zwischen dem Orbiter 21, insbesondere dessen Trägerplatte 20, und dem ersten Gehäuseelement 12 ein hinreichend großer Ringspalt 23 ausgebildet ist, kann durch diesen ein entsprechendes Werkzeug in den Ansaugbereich 48 zu den in Rede stehenden Befestigungsmitteln (in der Fig. 1 nicht dargestellt) eingeführt werden, um diese zur Anbringung des zweiten Endes des Wellbalgs 36 am Gehäusegrund verschrauben zu können.

Bei der in der Fig. 3 dargestellten Scrollvakuumpumpe 10 weist jedoch der Durchmesser der Trägerplatte 20 zur Verbesserung des Saugvermögens der Scrollvakuumpumpe 10 einen Durchmesser auf, der so groß ist, dass der Ringspalt 23 zwischen der Trägerplatte 20 und dem ersten Gehäuseelement 12 zu gering ist, als dass durch diesen hindurch in der zuvor beschriebenen Art und Weise ein Werkzeug in den Ansaugbereich 48 zur Betätigung der Befestigungsmittel 50 eingeführt werden könnte. Ferner kommt hinzu, dass bei der Pumpe der Fig. 3 der verbleibende Ringspalt 50 durch einen in Umfangsrichtung umlaufenden Steg 52 überdeckt ist, welcher an der Innenseite des ersten Gehäuseelements 12 ausgebildet ist.

Um daher dennoch Zugang zu dem Ansaugbereich 48 und insbesondere zu den Befestigungsmitteln 50 zu Montagezwecken zu haben, ist es erfindungsgemäß daher vorgesehen, dass in der Trägerplatte 20 mehrere Durchgangsöffnungen 54 ausgebildet sind, durch die der Ansaugbereich 48, der sich auf der der Spirale 18 des Orbiters 21 abgewandten Seite der Trägerplatte 20 befindet, für ein Werkzeug zu Montagezwecken zugänglich ist.

Wie insbesondere der Fig. 1 entnommen werden kann, sind bei der dort dargestellten Ausführungsform in der Trägerplatte 20 insgesamt vier Durchgangsöffnungen 54 ausgebildet, welche in Umfangsrichtung gleichmäßig verteilt um den Mittelpunkt der Spirale 16 angeordnet sind. Sofern hier davon die Rede ist, dass die Durchgangsöffnungen 54 in Umfangsrichtung gleichmäßig verteilt um den Mittelpunkt der Spirale 16 angeordnet sind, so bedeutet dies, dass die Durchgangsöffnungen 54 in Bezug auf den Mittelpunkt der Spirale 16 jeweils um dasselbe Bogenmaß bzw. um denselben Bogenwinkel α voneinander beabstandet sind, für welchen bei einer Anzahl von n Durchgangsöffnungen gilt: α = 360° / n.

Wie der Fig. 1 des Weiteren entnommen werden kann, ist in dem Umfangsrand der Trägerplatte 20 eine Einbuchtung 56 bzw. Aussparung ausgebildet, durch die das Prozessgas aus dem Ansaugbereich 48 in den Orbiter 21 gesaugt werden kann. Bei der hier dargestellten Ausführungsform geht die in Rede stehende Einbuchtung 56 in eine der Durchgangsöffnungen 54 über. Alternativ hierzu kann die Einbuchtung 56 jedoch auch am Umfangsrand der Trägerplatte 20 an einer Stelle zwischen zwei Durchgangsöffnungen 54 ausgebildet sein. Da aufgrund der speziellen Gestalt der Einbuchtung 56 durch dieselbe sämtliche Bereiche des Ansaugbereich 48 zu Montagezwecken zugänglich sind, kann auf die Ausbildung der Durchgangsöffnungen 54 Trägerplatte 20 unter Umständen auch verzichtet werden.

Wie der Fig. 2 entnommen werden kann, umfasst die Einbuchtung 56 einen Umfangsabschnitt 64, der radial außerhalb der äußersten Windung 19 der Spirale 18 gelegen ist und der sich in Umfangsrichtung in Bezug auf den Mittelpunkt der Spirale über einen Bogenwinkel von etwa 20° erstreckt. Der Umfangsabschnitt 64 erstreckt sich dabei in radialer Richtung nach innen bis zu der äußersten Windung 19 der Spirale 18 wobei er radial innerhalb von einem Anschnitt der äußersten Windung 19 der Spirale 18 beflankt wird. Aufgrund der Tatsache, dass sich der Umfangsabschnitt 64 in Umfangsrichtung über einen verhältnismäßig großen Bogenwinkel hinwegerstreckt, sind somit durch diesen Umfangsabschnitt 64 beliebige Abschnitte des Ansaugbereichs 48 für ein Werkzeug zu Montagezwecken zugänglich, weshalb in diesem Falle die Durchgangsöffnungen 54 nicht unbedingt benötigt werden.

Um die Zugänglichkeit des Ansaugbereichs 48 weiter zu verbessern, umfasst die Einbuchtung 56 bei der hier dargestellten Ausführungsform ferner einen Radialabschnitt 66, in den der Umfangsabschnitt 64 an einem Ende übergeht und der sich von dem Umfangsrand der Trägerplatte 20 in radialer Richtung nach innen bis über die äußerste Windung 19 der Spirale 18 erstreckt, wofür die äußerste Windung 19 im Bereich des Radialabschnitts 66 unterbrochen ist.

Da die Befestigungsmittel 50 zur Anbringung des zweiten Endes des Wellbalgs 36 um den Umfang des Wellbalgs 36 verteilt angeordnet sind, entspricht die Anzahl der Durchgangsöffnungen 54 der Anzahl der Befestigungsmittel 50. Somit ist gewissermaßen jedem Befestigungsmittel 50 eine Durchgangsöffnung 54 zugeordnet. Insbesondere sind die Durchgangsöffnungen 54 dabei derart mit den ihnen jeweils zugeordneten Befestigungsmitteln 50 ausgerichtet, dass eine gedachte Gerade 58 (siehe hierzu die Fig. 3), auf der eine Durchgangsöffnung 54 und das derselben am nächsten gelegene Befestigungsmittel 50 liegen, keinen Schnittpunkt mit der Spirale 18 des Orbiters 21 aufweist. Somit kann entlang der in der Fig. 3 eingezeichneten Geraden 58 ein Werkzeug durch die Durchgangsöffnung 54 bis zu den Befestigungsmitteln 50 geführt werden, um diese am Gehäusegrund des ersten Gehäuseelements 12 verschrauben zu können.

Damit durch die Durchgangsöffnungen 54 das Prozessgas nicht zurück in den Ansaugbereich 48 strömen kann, sind die Durchgangsöffnungen 54 mittels geeigneter Verschlusselemente 60 verschlossen, bei denen es sich beispielsweise um in die Durchgangsöffnungen 54 eingeschraubte Schraubelemente handeln kann.

Zusätzlich oder alternativ zu den Durchgangsöffnungen 54 kann es vorgesehen sein, dass das erste Gehäuseelement 12 an einer Stelle radial außerhalb des Orbiters 21 radiale Ausbuchtungen 62 aufweist, wie sie in der Fig. 2 schematisch in gestrichelten Linien angedeutet sind. Durch diese Ausbuchtungen 62 wird ebenfalls der Zugang zu dem Ansaugbereich 48 sichergestellt, der sich auf der der Spirale 18 des Orbiters 21 abgewandten Seite der Trägerplatte 20 befindet.

Zwar weist bei der hier dargestellten Ausführungsform das erste Gehäuseelement 12 nur drei Ausbuchtungen 62 auf, die um einen Bogenwinkel von 90° in Umfangsrichtung voneinander beabstandet sind und sich somit an der halb 5-, halb 8- oder halb 11-Uhr-Stellung der Trägerplatte 20 befinden, da der Ansaugbereich 48 im Bereich der halb 2-Uhr-Stellung durch die dort vorgesehene Einbuchtung 56 am Umfangsrand der Trägerplatte 20 zugänglich ist. Sollte solch eine Einbuchtung jedoch nicht oder an einer anderen Stelle vorgesehen sein, kann das erste Gehäuseelement 12 auch an der halb 2-Uhr-Stellung eine entsprechende Ausbuchtung 62 aufweisen, um Zugang zu den entsprechenden Bereichen des Ansaugbereichs 48 zu erhalten.

Grundsätzlich entspricht die Anzahl der Ausbuchtungen 62 der Anzahl der Befestigungselemente 50 zur Anbringung des zweiten Endes des Wellbalgs 36 am Gehäusegrund; ist jedoch am Außenumfangsrand der Trägerplatte 20 gemäß der Darstellung der Fig. 2 eine Einbuchtung 56 ausgebildet, so kann es ausreichend sein, wenn die Anzahl der Ausbuchtungen um 1 geringer ist als die Anzahl der Befestigungsmittel 50, da durch die Einbuchtung 56 am Umfangsrand der Trägerplatte 20 Zugang zu jenem Befestigungsmittel 50 erlangt werden kann, das durch die drei Ausbuchtungen 62 nicht zugänglich ist.

### Bezugszeichenliste

- 10: Scrollvakuumpumpe
- 12: erstes Gehäuseelement
- 14: zweites Gehäuseelement
- 15: Schrauben
- 16: Spiralwand/Spirale
- 18: Spiralwand/Spirale
- 19: Windungen
- 20: Trägerplatte
- 21: Orbiter
- 22: Exzenterwelle
- 23: Ringspalt
- 24: Einlass
- 26: Auslass
- 28: Motor
- 30: Wälzlager
- 32: Exzenterzapfen
- 34: Wälzlager
- 36: Wellbalg
- 38: Lüfter
- 40: Luftleithaube
- 42: Elektronikgehäuse
- 44: Kanal
- 46: Luftstrom
- 48: Ansaugbereich
- 50: Befestigungselement
- 52: Steg
- 54: Durchgangsöffnung
- 56: Einbuchtung
- 58: Gerade
- 60: Verschlusselement
- 62: Ausbuchtung
- 64: Umfangsabschnitt
- 66: Radialabschnitt

## Patentansprüche

1. Scrollpumpe, insbesondere Scrollvakuumpumpe (10), mit einem Gehäuse (12, 14) und einem in dem Gehäuse (12) befindlichen Orbiter (21), der eine Trägerplatte (20) und eine sich von der Trägerplatte (20) erstreckende Spirale (18) aufweist,
wobei in der Trägerplatte (20) mehrere Durchgangsöffnungen (54) ausgebildet sind, durch die ein Gehäusebereich (48), der sich auf einer der Spirale (18) des Orbiters (21) abgewandten Seite der Trägerplatte (20) befindet, für ein Werkzeug zu Montagezwecken zugänglich ist;
**dadurch gekennzeichnet, dass**
in der Trägerplatte (20) eine erste, eine zweite und zumindest eine dritte Durchgangsöffnung (54) ausgebildet sind, die in Umfangsrichtung gleichmäßig verteilt um den Mittelpunkt der Spirale (18) angeordnet sind.

2. Scrollpumpe nach Anspruch 1,
**dadurch gekennzeichnet, dass**
die Spirale mehrere Windungen umfasst, wobei die Durchgangsöffnungen (54) in der Trägerplatte (20) zwischen in radialer Richtung aufeinanderfolgende Windungen ausgebildet sind, insbesondere zwischen den beiden äußersten Windungen.

3. Scrollpumpe nach Anspruch 1 oder 2,
**dadurch gekennzeichnet, dass**
die Trägerplatte (20) einen Umfangsrand aufweist, wobei in dem Umfangsrand eine Einbuchtung (56) ausgebildet ist.

4. Scrollpumpe nach Anspruch 3,
**dadurch gekennzeichnet, dass**
die Einbuchtung (56) in eine der Durchgangsöffnungen (54) übergeht.

5. Scrollpumpe nach zumindest einem der vorstehenden Ansprüche,
**dadurch gekennzeichnet, dass**
die Scrollpumpe innerhalb des Gehäuses (12) auf der der Spirale (18) des Orbiters (21) abgewandten Seite der Trägerplatte (20) ferner eine antriebswirksam mit der Trägerplatte (20) verbundene Exzenterwelle (22) sowie eine verformbare Hülse, insbesondere in Form eines Wellbalgs (36), umfasst, die/der die Exzenterwelle (22) umgibt und an einem ersten Ende mit der Trägerplatte (20) verbunden ist, wobei die Hülse an einem dem ersten Ende gegenüberliegenden zweiten Ende mittels mehrerer in Umfangsrichtung gleichmäßig voneinander beabstandeter Befestigungsmittel (50) an dem Gehäuse (12) angebracht ist, deren Anzahl der Anzahl der Durchgangsöffnungen (54) entspricht.

6. Scrollpumpe nach Anspruch 5,
**dadurch gekennzeichnet, dass**
jede der Durchgangsöffnungen (54) an einer jeweiligen Stelle der Trägerplatte (20) ausgebildet ist, die derart gewählt ist, dass eine Gerade (58), auf der eine Durchgangsöffnung (54) und das dieser Durchgangsöffnung (54) am nächsten gelegene Befestigungsmittel (50) liegen, keinen Schnittpunkt mit der Spirale (18) des Orbiters (21) aufweist.

7. Scrollpumpe nach zumindest einem der vorstehenden Ansprüche,
**dadurch gekennzeichnet, dass**
jede Durchgangsöffnung (54) ein die jeweilige Durchgangsöffnung (54) abdichtendes Verschlusselement (60) lösbar aufnimmt, insbesondere ein Schraubelement, das in die Durchgangsöffnung (54) eingeschraubt ist.

8. Scrollpumpe nach zumindest einem der vorstehenden Ansprüche,
**dadurch gekennzeichnet, dass**
es zusätzlich zu der Ausgestaltung der Trägerplatte (20) mit zumindest drei Durchgangsöffnung (54) vorgesehen ist, dass das Gehäuse (12) an einer Stelle radial außerhalb des Orbiters (21) zumindest drei Ausbuchtungen (62) aufweist, durch die der Gehäusebereich (48), der sich auf der der Spirale (18) des Orbiters (21) abgewandten Seite der Trägerplatte (20) befindet, für ein Werkzeug zu Montagezwecken zugänglich ist.

9. Scrollpumpe nach Anspruch 8,
**dadurch gekennzeichnet, dass**
der Abstand von einer ersten Ausbuchtung (62) zu einer zweiten Ausbuchtung (62) gleich groß ist wie der Abstand von der zweiten Ausbuchtung (62) zu einer dritten Ausbuchtung (62).

10. Scrollpumpe nach Anspruch 8 oder 9,
**dadurch gekennzeichnet, dass**
die Scrollpumpe innerhalb des Gehäuses (12) auf der der Spirale (18) des Orbiters (21) abgewandten Seite der Trägerplatte (20) ferner eine antriebswirksam mit der Trägerplatte (20) verbundene Exzenterwelle (22) sowie eine verformbare Hülse, insbesondere in Form eines Wellbalgs (36), umfasst, die/der die Exzenterwelle (22) umgibt und an einem ersten Ende mit der Trägerplatte (20) verbunden ist, wobei die Hülse an einem dem ersten Ende gegenüberliegenden zweiten Ende mittels mehrerer in Umfangsrichtung gleichmäßig voneinander beabstandeter Befestigungsmittel (50) an dem Gehäuse (12) angebracht ist, deren Anzahl gleich groß oder um eins höher ist als die Anzahl der Ausbuchtungen (62).

11. Scrollpumpe nach zumindest einem der Ansprüche 8 bis 10,
**dadurch gekennzeichnet, dass**
in jede Ausbuchtung (62) ein komplementär zu der jeweiligen Ausbuchtung (62) ausgebildeter Verschlusskörper lösbar eingepasst ist.

12. Scrollpumpe, insbesondere Scrollvakuumpumpe (10), mit einem Gehäuse (12, 14) und einem in dem Gehäuse (12) befindlichen Orbiter (21), der eine Trägerplatte (20) und eine sich von der Trägerplatte (20) erstreckende Spirale (18) aufweist,
**dadurch gekennzeichnet, dass**
die Trägerplatte (20) einen Umfangsrand aufweist, wobei in dem Umfangsrand eine Einbuchtung (56) ausgebildet ist, durch die ein Gehäusebereich (48), der sich auf einer der Spirale (18) des Orbiters (21) abgewandten Seite der Trägerplatte (20) befindet, für ein Werkzeug zu Montagezwecken zugänglich ist.

13. Scrollpumpe nach Anspruch 12,
**dadurch gekennzeichnet, dass**
die Spirale (18) mehrere Windungen (19) umfasst, wobei die Einbuchtung (56) einen Umfangsabschnitt (64) umfasst, der radial außerhalb der äußersten Windung (19) der Spirale (18) gelegen ist und sich in Umfangsrichtung in Bezug auf den Mittelpunkt der Spirale (18) über einen Bogenwinkel zwischen 10° und 30°, insbesondere zwischen 15° und 25° und vorzugsweise zwischen 18° und 22°, erstreckt.

14. Scrollpumpe nach Anspruch 13,
**dadurch gekennzeichnet, dass**
die Einbuchtung (56) einen Radialabschnitt (66) umfasst, der sich vom Umfangsrand der Trägerplatte (20) in radialer Richtung nach innen bis über die äußerste Windung (19) der Spirale (18) erstreckt.

## Claims

1. A scroll pump, in particular a scroll vacuum pump (10), comprising a housing (12, 14) and an orbiter (21) which is located in the housing (12) and which has a carrier plate (20) and a spiral (18) extending from the carrier plate (20),
wherein, in the carrier plate (20), a plurality of passage openings (54) are formed through which a housing region (48), which is located on a side of the carrier plate (20) facing away from the spiral (18) of the orbiter (21), is accessible for a tool for assembly purposes,
**characterized in that**
a first, a second and at least a third passage opening (54) are formed in the carrier plate (20) and are arranged uniformly distributed in the peripheral direction around the center of the spiral (18).

2. A scroll pump according to claim 1,
**characterized in that**
the spiral comprises a plurality of windings, with the passage openings (54) in the carrier plate (20) being formed between windings following one another in the radial direction, in particular between the two outermost windings.

3. A scroll pump according to claim 1 or 2,
**characterized in that**
the carrier plate (20) has a peripheral margin, with an indentation (56) being formed in the peripheral margin.

4. A scroll pump according to claim 3,
**characterized in that**
the indentation (56) transitions into one of the passage openings (54).

5. A scroll pump according to at least one of the preceding claims,
**characterized in that**
the scroll pump further comprises, within the housing (12) on the side of the carrier plate (20) facing away from the spiral (18) of the orbiter (21), an eccentric shaft (22) drive-effectively connected to the carrier plate (20) and a deformable sleeve, in particular in the form of a corrugated bellows (36), which surrounds the eccentric shaft (22) and which is connected to the carrier plate (20) at a first end, with the sleeve being attached to the housing (12) at a second end disposed opposite the first end by means of a plurality of fastening means (50) which are uniformly spaced apart from one another in the peripheral direction and whose number corresponds to the number of passage openings (54).

6. A scroll pump according to claim 5,
**characterized in that**
each of the passage openings (54) is formed at a respective position of the carrier plate (20) that is selected such that a straight line (58), on which a passage opening (54) and the fastening means (50) disposed closest to this passage opening (54) lie, does not have a point of intersection with the spiral (18) of the orbiter (21).

7. A scroll pump according to at least one of the preceding claims,
**characterized in that**
each passage opening (54) releasably receives a closure element (60) sealing the respective passage opening (54), in particular a screw element which is screwed into the passage opening (54).

8. A scroll pump according to at least one of the preceding claims,
**characterized in that**,
in addition to the design of the carrier plate (20) with at least three passage openings (54), it is provided that the housing (12) has at least three bulges (62) at a position radially outside the orbiter (21), through which bulges (62) the housing region (48), which is located on the side of the carrier plate (20) facing away from the spiral (18) of the orbiter (21), is accessible for a tool for assembly purposes.

9. A scroll pump according to claim 8,
**characterized in that**
the spacing from a first bulge (62) to a second bulge (62) is equal to the spacing from the second bulge (62) to a third bulge (62).

10. A scroll pump according to claim 8 or 9,
**characterized in that**
the scroll pump further comprises, within the housing (12) on the side of the carrier plate (20) facing away from the spiral (18) of the orbiter (21), an eccentric shaft (22) drive-effectively connected to the carrier plate (20) and a deformable sleeve, in particular in the form of a corrugated bellows (36), which surrounds the eccentric shaft (22) and which is connected to the carrier plate (20) at a first end, with the sleeve being attached to the housing (12) at a second end disposed opposite the first end by means of a plurality of fastening means (50) which are uniformly spaced apart from one another in the peripheral direction and whose number is equal to or one greater than the number of bulges (62).

11. A scroll pump according to at least one of the claims 8 to 10,
**characterized in that**
a closure body formed complementary to the respective bulge (62) is releasably fitted into each bulge (62).

12. A scroll pump, in particular a scroll vacuum pump (10), comprising a housing (12, 14) and an orbiter (21) which is located in the housing (12) and which has a carrier plate (20) and a spiral (18) extending from the carrier plate (20),
**characterized in that**
the carrier plate (20) has a peripheral margin, with an indentation (56) being formed in the peripheral margin, through which indentation (56) a housing region (48), which is located on a side of the carrier plate (20) facing away from the spiral (18) of the orbiter (21), is accessible for a tool for assembly purposes.

13. A scroll pump according to claim 12,
**characterized in that**
the spiral (18) comprises a plurality of windings (19), with the indentation (56) comprisig a peripheral section (64) which is located radially outside the outermost winding (19) of the spiral (18) and which extends in the peripheral direction with respect to the center of the spiral (18) over an arc angle of between 10° and 30°, in particular between 15° and 25° and preferably between 18° and 22°.

14. A scroll pump according to claim 13,
**characterized in that**
the indentation (56) comprises a radial section (66) which extends inwardly in the radial direction from the peripheral margin of the carrier plate (20) to over the outermost winding (19) of the spiral (18).

## Revendications

1. Pompe à spirale, en particulier pompe à vide à spirale (10), comprenant un carter (12, 14) et un orbiteur (21) qui se trouve dans le carter (12) et présente une plaque de support (20) et une spirale (18) s'étendant à partir de la plaque de support (20),
plusieurs ouvertures de passage (54) étant formées dans la plaque de support (20), qui permettent à un outil, à des fins de montage, d'accéder à une zone de carter (48) qui se trouve sur un côté de la plaque de support (20) détourné de la spirale (18) de l'orbiteur (21) ;
**caractérisée en ce que**
une première, une deuxième et au moins une troisième ouverture de passage (54) sont formées dans la plaque de support (20), qui sont réparties régulièrement autour du centre de la spirale (18) dans la direction circonférentielle.

2. Pompe à spirale selon la revendication 1,
**caractérisée en ce que**
la spirale comprend plusieurs spires, les ouvertures de passage (54) étant formées dans la plaque de support (20) entre des spires successives dans la direction radiale, en particulier entre les deux spires extrêmes.

3. Pompe à spirale selon la revendication 1 ou 2,
**caractérisée en ce que**
la plaque de support (20) présente un bord circonférentiel, un renfoncement (56) étant formé dans le bord circonférentiel.

4. Pompe à spirale selon la revendication 3,
**caractérisée en ce que**
le renfoncement (56) se transforme en l'une des ouvertures de passage (54).

5. Pompe à spirale selon l'une au moins des revendications précédentes,
**caractérisée en ce que**
la pompe à spirale comprend en outre, à l'intérieur du carter (12), sur le côté de la plaque de support (20) détourné de la spirale (18) de l'orbiteur (21), un arbre excentrique (22) relié en termes d'entraînement à la plaque de support (20), ainsi qu'un manchon déformable, en particulier sous la forme d'un soufflet ondulé (36), qui entoure l'arbre excentrique (22) et est relié par une première extrémité à la plaque de support (20), le manchon étant monté, par une deuxième extrémité opposée à la première extrémité, sur le carter (12) à l'aide de plusieurs moyens de fixation (50) espacés régulièrement les uns des autres dans la direction circonférentielle, dont le nombre correspond au nombre d'ouvertures de passage (54).

6. Pompe à spirale selon la revendication 5,
**caractérisée en ce que**
chacune des ouvertures de passage (54) est formée à un endroit respectif de la plaque de support (20) qui est choisi de telle sorte qu'une ligne droite (58), sur laquelle se trouvent une ouverture de passage (54) et le moyen de fixation (50) le plus proche de cette ouverture de passage (54), ne présente pas d'intersection avec la spirale (18) de l'orbiteur (21).

7. Pompe à spirale selon l'une au moins des revendications précédentes,
**caractérisée en ce que**
chaque ouverture de passage (54) reçoit de manière amovible un élément d'obturation (60) assurant l'étanchéité de l'ouverture de passage (54) respective, en particulier un élément à visser qui est vissé dans l'ouverture de passage (54).

8. Pompe à spirale selon l'une au moins des revendications précédentes,
**caractérisée en ce que**
il est prévu, en supplément à la configuration de la plaque de support (20) avec au moins trois ouverture de passage (54), que le carter (12) présente, à un endroit situé radialement à l'extérieur de l'orbiteur (21), au moins trois renflements (62) permettant à un outil, à des fins de montage, d'accéder à la zone de carter (48) qui se trouve sur le côté de la plaque de support (20) détourné de la spirale (18) de l'orbiteur (21).

9. Pompe à spirale selon la revendication 8,
**caractérisée en ce que**
la distance entre un premier renflement (62) et un deuxième renflement (62) est égale à la distance entre le deuxième renflement (62) et un troisième renflement (62).

10. Pompe à spirale selon la revendication 8 ou 9,
**caractérisée en ce que**
la pompe à spirale comprend en outre, à l'intérieur du carter (12), sur le côté de la plaque de support (20) détourné de la spirale (18) de l'orbiteur (21), un arbre excentrique (22) relié en termes d'entraînement à la plaque de support (20), ainsi qu'un manchon déformable, en particulier sous la forme d'un soufflet ondulé (36), qui entoure l'arbre excentrique (22) et est relié par une première extrémité à la plaque de support (20), le manchon étant monté, par une deuxième extrémité opposée à la première extrémité, sur le carter (12) à l'aide de plusieurs moyens de fixation (50) espacés régulièrement les uns des autres dans la direction circonférentielle, dont le nombre est égal ou supérieur d'une unité au nombre de renflements (62).

11. Pompe à spirale selon l'une au moins des revendications 8 à 10,
**caractérisée en ce que**
un corps d'obturation de forme complémentaire au renflement (62) respectif est emboîté de manière amovible dans chaque renflement (62).

12. Pompe à spirale, en particulier pompe à vide à spirale (10), comprenant un carter (12, 14) et un orbiteur (21) qui se trouve dans le carter (12) et présente une plaque de support (20) et une spirale (18) s'étendant à partir la plaque de support (20),
**caractérisée en ce que**
la plaque de support (20) présente un bord circonférentiel, un renfoncement (56) étant formé dans le bord circonférentiel, lequel permet à un outil, à des fins de montage, d'accéder à une zone de carter (48) qui se trouve sur un côté de la plaque de support (20) détourné de la spirale (18) de l'orbiteur (21).

13. Pompe à spirale selon la revendication 12,
**caractérisée en ce que**
la spirale (18) comprend plusieurs spires (19), le renfoncement (56) comprenant une portion circonférentielle (64) située radialement à l'extérieur de la spire extrême (19) de la spirale (18) et s'étendant circonférentiellement par rapport au centre de la spirale (18) sur un angle d'arc compris entre 10° et 30°, en particulier entre 15° et 25° et de préférence entre 18° et 22°.

14. Pompe à spirale selon la revendication 13,
**caractérisée en ce que**
le renfoncement (56) comprend une portion radiale (66) qui s'étend depuis le bord circonférentiel de la plaque de support (20) radialement vers l'intérieur jusque sur la spire extrême (19) de la spirale (18).
